# FASCICULE DE BREVET EUROPEEN

(11) **EP 3 483 339 B1**
(45) Date de publication et mention de la délivrance du brevet: **07.06.2023**
(21) Numéro de dépôt: 18215890.7
(22) Date de dépôt: 04.04.2017
(51) Int. Cl.: E04B 1/68

(54) **PROCÉDÉ DE RÉNOVATION FACILITÉ D'UN JOINT DE DILATATION POUR SYSTÈME DE COFFRAGE DE DALLES DE BÉTON**
VEREINFACHTE REPARIERUNGSMETHODE FÜR BETONIERFUGENAUSBILDUNG EINER BODENPLATTE
METHOD FOR EASIER RENOVATION OF EXPANSION JOINT FOR CONCRETE SLABS SHUTTERING SYSTEM

(30) Priorité: 07.04.2016 FR 1653041
(43) Date de publication de la demande: 15.05.2019
(62) Demande divisionnaire de: 17164679.7
(73) Titulaire: LYNKS, 42350 La Talaudière (FR)
(72) Inventeur: DE RIVAS, Arnaud, 42350 La Talaudière (FR)
(74) Mandataire: Cabinet Laurent & Charras

(56) Documents cités:
- DE-U1-202005 008 762
- KR-A- 20090 092 209

## Description

### DOMAINE TECHNIQUE

La présente invention concerne le domaine technique des systèmes de coffrage de dalles de béton procurant un joint de dilatation entre deux dalles adjacentes. La présente invention concerne plus particulièrement un joint de dilatation perfectionné, notamment en termes de facilité de rénovation.

### ART ANTERIEUR

Dans le domaine de la construction, et en particulier celui relatif à la couverture de sol par des dalles en béton, il est bien connu d'utiliser un système de coffrage incluant des joints de dilatation entre les dalles. En effet, il est usuel de diviser la dalle de béton en plusieurs parties, en fonction de sa superficie et de son épaisseur, pour créer un espace d'air nécessaire à l'absorption des variations de volumes d'une dalle, par exemple sous l'action du retrait.

Un système de coffrage connu comprend, d'une manière générale, un joint de dilatation comportant des premier et deuxième éléments longitudinaux, disposés côte à côte sur le même plan horizontal, et destinés à former chacun partie intégrante avec une arête supérieure et horizontale d'une dalle béton. Le premier élément longitudinal est rendu solidaire d'une plaque de séparation verticale destinée à former la frontière verticale entre les deux dalles de béton adjacentes. Après un effort horizontal de rétractation d'au moins une dalle de béton, les premier et deuxième éléments longitudinaux sont écartés l'un de l'autre, chacun restant solidaire de la dalle de béton avec laquelle il forme partie intégrante.

Le document DE 20 2005 008762 U1 divulgue un tel système de coffrage.

En fin de vie, ou bien lorsque ces systèmes de coffrage et joints de dilatation sont mal posés, l'ouverture du joint de dilatation après rétractation des dalles de béton peut engendrer des chocs ou à-coups entrainant une détérioration du béton et des éléments longitudinaux dudit joint de dilatation.

Ainsi, une seule solution assez contraignante pour rénover le joint consiste à scier ou à casser au marteau piqueur le béton pour pouvoir retirer de manière définitive les éléments longitudinaux du joint de dilatation, et à couler un matériau de comblement telle que de la résine ou du béton dans l'évidement généré par l'enlèvement des joints et du béton cassé.

### EXPOSE DE L'INVENTION

L'un des buts de l'invention est donc de remédier à ces inconvénients en proposant un procédé de rénovation simplifié d'un joint de dilatation pour système de coffrage de dalles de béton lorsque des dégradations des éléments longitudinaux du joint ou du béton en contact avec ces éléments sont intervenues.

A cet effet, et pour résoudre les problèmes précités, il a été mis au point un procédé selon la revendication 1.

L'invention permet, lorsque les éléments longitudinaux du joint de dilatation présentent un décalage vertical, entrainant des chocs et à-coups lors des passages des véhicules, de pouvoir poncer lesdits éléments longitudinaux pour atteindre une planimétrie optimale. La rénovation est très rapide et consiste simplement en une étape de ponçage.

Bien entendu, le caractère ponçable des éléments longitudinaux est indépendant du caractère amovible de sorte qu'il pourra être envisagé de développer un joint de dilatation remarquable en ce qu'il comprend des premier et deuxième éléments longitudinaux réalisés dans un matériau polymère, ou dans un matériau composite réalisé à partir d'un matériau polymère, sans pour autant que ceux-ci présentent un caractère amovible.

### DESCRIPTION SOMMAIRE DES FIGURES

D'autres avantages et caractéristiques ressortiront mieux de la description qui va suivre de plusieurs variantes d'exécution, données à titre d'exemples non limitatifs, du joint de dilatation conforme à l'invention, en référence aux dessins annexés sur lesquels :
- la figure 1 est une vue en perspective illustrant une forme de réalisation du joint de dilatation selon l'invention, avant rétractation des dalles de béton ;
- la figure 2 est une vue en perspective similaire à celle de la figure 1, après rétractation des dalles de béton ;
- la figure 3 est une représentation en coupe transversale de la forme de réalisation du joint de dilatation illustrée à la figure 1, avant rétractation des dalles de béton ;
- la figure 4 est une représentation en coupe transversale de la forme de réalisation du joint de dilatation illustrée à la figure 2, après rétractation des dalles de béton.

### DESCRIPTION DETAILLEE DE L'INVENTION

L'invention concerne un procédé de rénovation d'un joint de dilatation (1) pour un système de coffrage de dalles de béton qui met en oeuvre au moins une plaque de séparation verticale de deux dalles béton adjacentes, et qui est utilisé quand il est nécessaire, pour le coulage du béton, de diviser la dalle béton en plusieurs parties, en fonction de sa superficie et de son épaisseur, pour créer un espace d'air nécessaire à l'absorption des variations de volumes d'une dalle, par exemple sous l'action du retrait.

En référence aux figures 1 à 4, le joint de dilatation (1) comprend des premier et deuxième éléments longitudinaux (2, 3), disposés côte à côte sur le même plan horizontal, et destinés à former chacun partie intégrante avec une arête supérieure et horizontale d'une dalle de béton.

Le premier élément longitudinal (2) est solidaire d'une plaque de séparation verticale (4) des deux dalles adjacentes.

Les premier et deuxième éléments longitudinaux (2, 3) peuvent être réalisés en métal, ou bien dans un matériau approprié pour être poncé, tel qu'un polymère ou un matériau composite réalisé à partir d'un polymère, par exemple en plastique ou en résine.

Ainsi, lorsque le joint de dilatation est détérioré ou mal posé, et que les éléments longitudinaux (2, 3), qui forment les arêtes supérieures des dalles, sont décalés verticalement, des chocs et à-coups se produisent lors du passage de véhicules à roues, entrainant des désordres dans le béton et une détérioration accélérée du béton et du joint de dilatation (1).

Le caractère ponçable des éléments longitudinaux (2, 3) permet de pouvoir remettre à niveau lesdits éléments longitudinaux (2, 3) par une opération de ponçage et obtenir une planimétrie optimale du joint de dilatation (1) et des dalles de béton. Ainsi, la rénovation du joint de dilatation (1) est facilitée.

L'invention permet également de remédier à ce problème par les caractéristiques suivantes, prises en combinaison avec le caractère ponçable des éléments longitudinaux (2, 3), selon lesquelles lesdits éléments longitudinaux (2, 3) comprennent des agencements, débouchant au niveau des parois supérieures horizontales desdits premier et deuxième éléments longitudinaux (2, 3), et permettant de retirer au moins une partie (2a, 3a) de chacun des premier et deuxième éléments longitudinaux (2, 3) pour leur remplacement.

Selon un exemple de réalisation préféré, le premier élément longitudinal (2) comprend un empilement de trois couches de matériau, dont une couche supérieure (2a), une couche intermédiaire (2b), et une couche inférieure (2c). La couche intermédiaire (2b) comprend une largeur inférieure à celle des couches supérieure (2a) et inférieure (2c) de manière à ce que le premier élément longitudinal (2) présente une section transversale en forme de U.

De la même manière, le deuxième élément longitudinal (3) comprend un empilement de trois couches de matériau complémentaires, dont une couche supérieure (3a), une couche intermédiaire (3b), et une couche inférieure (3c) dont la largeur est plus importante que celle des couches supérieure (3a) et inférieure (3c) de manière à former une saillie transversale apte à s'emboiter dans le creux de la forme en U du premier élément longitudinal (2) et permettre le transfert des charges verticales.

Les premier et deuxième éléments longitudinaux (2, 3) comprennent des orifices (5) ménagés dans leur épaisseur de manière à traverser verticalement l'ensemble des trois couches (2a, 2b, 2c, 3a, 3b, 3c). Ces orifices (5) sont aptes à recevoir en insertion des tiges (6) fixées à leurs extrémités inférieures à des parties fixes du joint de dilatation (1). Par exemple, les extrémités inférieures des tiges (6) sont soudées aux couches inférieures (2c, 3c) des premier et deuxième éléments longitudinaux (2, 3). Les extrémités inférieures des tiges (6) peuvent également être fixées à des parties fixes du système de coffrage sur lequel est monté le joint de dilatation sans sortir du cadre de l'invention. Les extrémités supérieures des tiges (6) ne font pas saillie des premières couches (2a, 3a) des premier et deuxième éléments longitudinaux (2, 3), et sont, par exemple, filetées pour coopérer avec des organes de serrage (7) pour bloquer en position, au moins les couches supérieures (2a, 3a) des premier et deuxième éléments longitudinaux (2, 3). A l'inverse, lorsque ces organes de serrage (7) sont dévissés, les couches supérieures (2a, 3a) desdits premier et deuxième éléments longitudinaux (2, 3) peuvent être retirées et remplacées, notamment lorsqu'elles sont détériorées ou bien lorsqu'un décalage vertical générateur de chocs et d'à-coups se fait ressentir au passage d'un véhicule.

La largeur de la couche supérieure (2a) du premier élément longitudinal (2) est plus importante que la largeur de la couche supérieure (3a) du deuxième élément longitudinal (3), et la couche inférieure (2c) du premier élément longitudinal (2) est rendue solidaire de la plaque de séparation verticale (4), par exemple par soudage, de telle sorte que le plan vertical défini par la plaque de séparation (4) est décalé horizontalement par rapport au plan vertical (P) défini entre les premier et deuxième éléments longitudinaux (2, 3). Ainsi, en référence aux figures 2 et 4, lorsque les dalles de béton de rétractent, les éléments longitudinaux (2, 3) s'éloignent l'un de l'autre mais demeurent toujours en appui sur l'une des dalles de béton. La stabilité du joint est optimale et l'apparition de désordres, telles que des fissures ou des cassures est réduite.

Le joint de dilatation (1) décrit comprend des premier et deuxième éléments longitudinaux (2, 3) présentant chacun des parties amovibles, constituées notamment par les couches supérieures (2a, 3a).

D'autres formes de réalisation peuvent être imaginées sans sortir du cadre de l'invention. Par exemple, les couches intermédiaires (2b, 3b) et inférieures (2c, 3c) des premier et deuxième éléments longitudinaux (2, 3) peuvent former un ensemble monobloc, ou bien le premier élément longitudinal (2) peut être réalisé en une seule partie fixée directement de manière amovible, par les mêmes moyens que précités, sur la plaque de séparation verticale (4) pourvue par exemple d'un rebord supérieur en équerre.

Afin d'assurer une continuité au niveau de la séparation entre les deux dalles de béton, les parties amovibles des premier et deuxième éléments longitudinaux (2, 3), notamment les couches supérieures (2a, 3a), présentent des faces en regard comprenant des profils sinusoïdaux complémentaires. Ainsi, lors du passage d'un véhicule, les roues demeurent toujours soutenues par la surface de l'une des dalles adjacentes. Cette caractéristique permet de limiter les chocs et l'usure des dalles de béton à proximité des joints de dilatation.

## Revendications

1. - Procédé de rénovation d'un joint de dilatation (1) pour système de coffrage de dalles de béton, du type comportant des premier et deuxième éléments longitudinaux (2, 3), disposés côte à côte sur le même plan horizontal, et destinés à former chacun partie intégrante avec une arête supérieure et horizontale d'une dalle de béton, le premier élément longitudinal (2) étant solidaire d'une plaque de séparation verticale (4), les premier et deuxième éléments longitudinaux (2, 3) étant susceptibles d'être décalés verticalement l'un de l'autre, et étant réalisés dans une résine ou dans un matériau composite réalisé à partir d'un matériau polymère, ***caractérisé* en ce que** les premier et deuxième éléments longitudinaux (2, 3) sont poncés lorsqu'ils présentent un décalage vertical, de sorte à remettre à niveau lesdits éléments longitudinaux (2, 3).

## Patentansprüche

1. - Verfahren zur Erneuerung einer Dehnungsfuge (1) für ein Schalungssystem für Betonplatten, des Typs, der ein erstes und ein zweites Längselement (2, 3) umfasst, die nebeneinander auf derselben horizontalen Ebene angeordnet sind und jeweils dazu bestimmt sind, einen integralen Teil mit einer oberen und horizontalen Kante einer Betonplatte zu bilden, wobei das erste Längselement (2) mit einer vertikalen Trennplatte (4) fest verbunden ist, wobei das erste und das zweite Längselement (2, 3) vertikal gegeneinander versetzt sein können und aus einem Harz oder einem Verbundmaterial hergestellt sind, das aus einem Polymermaterial hergestellt ist, **dadurch gekennzeichnet, dass** das erste und das zweite Längselement (2, 3) abgeschliffen werden, wenn sie einen vertikalen Versatz aufweisen, um die Längselemente (2, 3) wieder auf eine Ebene zu bringen.

## Claims

1. - Method for renovating an expansion joint (1) for a concrete slab formwork system, of the type comprising first and second longitudinal elements (2, 3), arranged side by side on the same horizontal plane, and each intended to form an integral part with an upper and horizontal edge of a concrete slab, the first longitudinal element (2) being integral with a vertical separation plate (4), the first and second longitudinal elements (2, 3) being capable of being vertically offset from each other, and being made of a resin or of a composite material made from a polymeric material, **characterized in that** the first and second longitudinal elements (2, 3) are sanded when they have a vertical offset, so as to level said longitudinal elements (2, 3).
